# FASCICULE DE BREVET EUROPEEN

(11) **EP 0 572 288 B1**
(45) Date de publication et mention de la délivrance du brevet: **15.07.1998**
(21) Numéro de dépôt: 93400976.2
(22) Date de dépôt: 14.04.1993
(51) Int. Cl.: C11D 3/12

(54) **Utilisation de silico-aluminate amorphe en tant que capteurs de précipités calciques**
Verwendung von amorphen Siliko-Aluminaten als Wirtsgitter von Kalcium-enthaltenden Niederschlägen
Utilization of amorphous silico-aluminates as calcium-containing precipitates sequestrants

(30) Priorité: 26.05.1992 FR 9206419
(43) Date de publication de la demande: 01.12.1993
(73) Titulaire: RHODIA CHIMIE, 92408 Courbevoie Cédex (FR)
(72) Inventeur: Boittiaux, Patrick, F-94160 Saint Mande (FR); Couvret, Virginie, F-75007 Paris (FR); Joubert, Daniel, F-60500 Vineuil Saint Firmin (FR)
(74) Mandataire: Seugnet, Jean Louis

(56) Documents cités:
- EP-A- 0 097 512
- EP-A- 0 150 613
- EP-A- 0 319 053
- EP-A- 0 562 628

## Description

La présente invention a pour objet une composition détergente comprenant au moins un silico-aluminate amorphe de métal alcalin, en tant que capteurs de précipités calciques, du carbonate de métal alcalin et au moins un inhibiteur de la croissance cristalline du carbonate de calcium, le carbonate de métal alcalin étant l'agent principal d'élimination du calcium ionique. Cette composition détergente peut être mise en oeuvre notamment dans les lessives en poudre pour lave-linge ou pour lave-vaisselle.

Une composition détergente doit avoir un effet dit d'"adoucissement" de l'eau utilisée pour le lavage. Elle doit donc éliminer le calcium et le magnésium qui sont présents dans l'eau sous forme de sels solubles et dans les souillures du linge sous formes complexes plus ou moins solubles. L'élimination du calcium et du magnésium peut se faire soit par complexation sous forme d'espèces solubles, soit par échange d'ions, soit par précipitation. Lorsqu'il s'agit de précipitation, celle-ci doit être contrôlée pour éviter les incrustations sur le linge ou sur la vaisselle ou sur les machines à laver.

Il est connu que ce contrôle de précipitation peut notamment être obtenu par des polymères hydrosolubles ayant une affinité pour le calcium et le magnésium. Cependant, ce contrôle de précipitation peut s'avérer être insuffisant et donc insatisfaisant, cet inconvénient se constatant plus particulièrement dans le cas où la composition détergente comprend, à titre d'agent d'élimination du calcium, du carbonate de sodium.

II est connu d'utiliser dans les compositions détergentes des silico-aluminates amorphes hydratés dont la formule basée sur la forme anydre est 0,8-1,4 Na₂O : Al₂O₃ : 2,2-3,6 SiO₂ et présentant une capacité d'échange du calcium d'au moins 100 mg CaO/g (EP-A-0 97 512 et EP-A-0 150 613).

Ces silico-aluminates amorphes sont mis en oeuvre selon une quantité de 10 à 60% ; éventuellement un carbonate de métal alcalin peut être présent (EP-A-0 150 613).

La demande EP-A-0 562 628, publiée le 29.09.93, décrit une composition détergente contenant
· de 12 à 35% d'un agent tensio-actif non-ionique
· de préférence de 15 à 50% d'un agent chélatant hydrosoluble (phosphates, acide citrique)
· de 5 à 20% d'un support silicique absorbant (silice amorphe, silico-aluminate amorphe tel que le Tixolex 25)
· de 2 à 40% d'un carbonate de métal alcalin.

La présente invention concerne une composition détergente sans phosphate ni zeolithe, comprenant au moins un silico-aluminate amorphe de métal alcalin, du carbonate de métal alcalin, de préférence le métal alcalin est le sodium, et au moins un inhibiteur de la croissance cristalline du carbonate de calcium, caractérisée en ce que le silico-aluminate amorphe de métal alcalin a pour formule générale (1) : x M₂O, y Al₂O₃, z SiO₂, w H₂O, formule dans laquelle M représente un métal alcalin, de préférence le sodium, x est compris entre 0,8 et 1,2, y est égal à 1, z est compris entre 8 et 15 et w est compris entre 0,3 et 9, et en ce qu'elle comprend de 2 à 10% de silico-aluminate amorphe de métal alcalin comme capteur des précipités calciques, de 10 à 30% de carbonate de métal alcalin comme agent principal d'élimination du calcium ionique, et de 3 à 15% d'inhibiteur de la croissance cristalline du carbonate de calcium.

Par "précipités calciques", on entend les précipités calciques qui sont obtenus par précipitation du calcium avec le carbonate de métal alcalin, de préférence le carbonate de sodium, présent dans la composition détergente.

Le silico-aluminate amorphe de métal alcalin susceptible d'être utilisé en tant que capteurs de précipités calciques, selon l'invention, est un produit bien connu en soi et peut être obtenu par le procédé général qui consiste à mélanger, de préférence sous agitation, une solution de silicate de métal alcalin et une solution d'aluminate de métal alcalin ou de sulfate d'aluminium, de l'hydroxyde de métal alcalin peut éventuellement être ajouté, ce mélange se gélifie ou précipite, il est ensuite filtré, lavé puis séché par tout moyen connu en soi.

On préfère que le silico-aluminate amorphe utilisé selon l'invention ait une capacité d'échange de calcium supérieure ou égale à 50 mg de CaCO₃/g de silico-aluminate anhydre et/ou ait un pouvoir absorbant supérieur à 100 ml/100g, de préférence supérieur à 150 ml/100g (prise "DOP", norme ISO 787/5).

Ainsi, on peut citer, à titre d'exemples, les Tixolex 25 et 28 ® fabriqués et commercialisés par Rhône-Poulenc.

Le carbonate de métal alcalin est présent, dans la composition détergente selon l'invention, en tant qu'agent principal d'élimination du calcium ionique. La quantité minimale de carbonate de métal alcalin présent dans la composition détergente correspond à la quantité nécessaire pour précipiter le calcium ionique.

Le carbonate de métal alcalin peut également donner l'alcalinité dans certaines compositions détergentes. Dans ces compositions, la quantité de carbonate de métal alcalin correspond alors à la quantité nécessaire pour précipiter le calcium ionique et pour donner au bain lessiviel le pH voulu. Ce pH est, en général, supérieur à 9, de préférence supérieur à 10. Les carbonates de métaux alcalins utilisés peuvent être ceux de qualités courantes.

On entend par "bain lessiviel", la solution aqueuse de lessive (composition détergente) présente dans la machine à laver au cours des cycles de lavage.

Par "inhibiteurs de la croissance cristalline du carbonate de calcium", on entend des produits qui permettent donc de stopper la croissance cristalline des nuclei de carbonate de calcium, sans en empêcher toutefois la nucléation. En effet, sans vouloir lier l'invention à une quelconque théorie scientifique, la présence de ces inhibiteurs se traduit par la disparition rapide du calcium ionique, sans précipitation visible lorsque l'on ajoute du carbonate de métal alcalin dans de l'eau dure. Ces inhibiteurs sont, en général, des polymères hydrosolubles, éventuellement biodégradables. Mais, les acides citrique, tartrique et phosphonique (tel que le Dequest ® commercialisé par Monsanto) et leurs sels conviennent également. Parmi les polymères inhibiteurs, on peut notamment citer : les acides polyacryliques, de préférence de poids moléculaires compris entre 2000 et 10000, et leurs sels, les acides copolymères acryliques-maléiques ou - vinyliques, de préférence de poids moléculaires compris entre 50000 et 70000, et leurs sels, les acides polyaspartiques et leurs sels, les biopolymères polyimides décrits dans la demande de brevet européen n° 0511037 au nom de la Demanderesse. Ces biopolymères présentent une densité de charge COO⁻ pouvant aller de 0 à 5.10⁻⁴ mole/g de polymère et susceptibles d'acquérir par hydrolyse dans le bain lessiviel une densité de charge COO⁻ au moins égale à 10⁻³ mole/g de polymère. Ces inhibiteurs peuvent être utilisés seuls ou en mélange.

Dans ce qui suit et ce qui précède, les pourcentages donnés sont des pourcentages en poids, sauf mention contraire.

La composition lessivielle, selon l'invention, comprend, de préférence, de 2 à 10% de silico-aluminate amorphe de métal alcalin, de 15 à 25% de carbonate de métal alcalin et de 3 à 6% d'inhibiteurs de la croissance cristalline du carbonate de calcium.

La composition détergente peut être préparée par tout moyen connu. Elle peut notamment être préparée par la méthode classique qui consiste à introduire les constituants dans une suspension aqueuse (slurry), cette solution étant ensuite séchée par atomisation.

La composition détergente, selon l'invention, comprend avantageusement du silicate de métal alcalin, de préférence du silicate de sodium. Ce silicate peut être introduit dans la solution aqueuse renfermant les autres constituants de la lessive pour être ensuite co-atomisé.

Selon une variante préférée de l'invention, le carbonate de métal alcalin et le silicate de métal alcalin sont sous forme de cogranulés. Ainsi, la composition lessivielle comprend le silico-aluminate amorphe de métal alcalin, l'inhibiteur de croissance cristalline du carbonate de calcium et des cogranulés sphériques à base de silicate hydraté de métal alcalin et de carbonate de métal alcalin. Ces cogranulés sont décrits dans la demande de brevet européen n° 0561656 au nom de la Demanderesse et dans la demande de brevet européen n° 0488868 déposée le 25 novembre 1991 au nom de la Demanderesse. Ces cogranulés sont notamment caractérisés par leur procédé de préparation qui consiste à: (a) pulvériser une solution aqueuse à base de silicate de métal alcalin ou à base d'un mélange de silicate et de carbonate de métal alcalin sur un lit roulant de particules à base de carbonate de métal alcalin ou à base du mélange identique silicate-carbonate cité ci-dessus défilant dans un dispositif rotatif de granulation, la vitesse de défilement des particules, l'épaisseur du lit roulant et le débit de la solution pulvérisée étant tels que chaque particule se transforme en un cogranulé plastique en entrant en contact avec d'autres particules, (b) sécher, éventuellement, lesdits cogranulés obtenus en (a), ces étapes étant mises en oeuvre de telle sorte que la rapport pondéral eau associée au silicate / silicate exprimé en sec reste supérieur ou égal à 33/100, de préférence à 36/100.

De préférence, entre les étapes (a) et (b), on soumet les cogranulés à une opération de densification.

On entend par eau associée au silicate, l'eau de ladite solution aqueuse qui n'est pas combinée au carbonate, notamment qui n'est pas sous forme cristallisée.

Selon cette variante de l'invention, les cogranulés sont ajoutés à la composition détergente en post-addition.

Les cogranulés sont mis en oeuvre dans les compositions détergentes selon l'invention pour lave-vaisselle à raison de 3 à 90 % en poids, de préférence de 3 à 70 % en poids, desdites compositions; les quantités mises en oeuvre dans les compositions détergentes selon l'invention pour lave-linge sont de l'ordre de 3 à 60 %, de préférence de l'ordre de 10 à 50 %, du poids desdites compositions (ces quantités sont exprimées en poids de silicate sec par rapport au poids de la composition).

A côté des constituants de la composition détergente faisant l'objet de l'invention, peut être présent également au moins un agent tensio-actif en quantité pouvant aller de 8 à 30 %, de préférence de l'ordre de 10 à 15 %, du poids de ladite composition.

Parmi ces agents tensio-actifs, on peut citer :
- les agents tensio-actifs anioniques du type savons de métaux alcalins (sels alcalins d'acides gras en C₈ - C₂₄), sulfonates alcalins (alcoylbenzène sulfonates en C₈ - C₁₃, alcoylsulfonates en C₁₂ - C₁₆), alcools gras en C₆ - C₁₆ oxyéthylénés et sulfatés, alkylphénols en C₈ - C₁₃ oxyéthylénés et sulfatés, les sulfosuccinates alcalins (alcoyl- sulfosuccinates en C₁₂ - C₁₆)...
- les agents tensio-actifs non ioniques du type alcoylphénols en C₆ - C₁₂ polyoxyéthylénés, alcools aliphatiques en C₈ - C₂₂ oxyéthylénés, les copolymères bloc oxyde d'éthylène - oxyde de propylène, les amides carboxyliques éventuellement polyoxyéthylénés,
- les agents tensio-actifs amphotères du type alcoyldiméthyl- bétaïnes,
- les agents tensio-actifs cationiques du type chlorures ou bromures d'alkyltriméthylammonium, d'alkyldiméthyléthylammonium.

Divers constituants peuvent en outre être présents dans la composition lessivielle, tels que:
- acide nitriloacétique jusqu'à environ 10 % du poids total de formulation,
- des agents de blanchiment du type perborates, percarbonates, chloroisocyanurates, N, N, N', N'-tétraacétyléthylènediamine (TAED) jusqu'à environ 30 % du poids total de ladite composition détergente,
- des agents anti-redéposition du type carboxyméthylcellulose, méthylcellulose en quantités pouvant aller jusqu'à environ 5 % du poids total de ladite composition détergente,
- des charges du type sulfate de sodium pour les détergents en poudre en quantité pouvant aller jusqu'à 50 % du poids total de ladite composition.

Les exemples suivants illustrent l'invention, sans en limiter, toutefois, sa portée.

### EXEMPLE COMPARATIF 1

### Cinétique de séquestration du calcium

On mesure le calcium libre dans un bain de 100 ml d'eau à l'aide d'une électrode spécifique du calcium ionique (Orion ®).

L'eau a une concentration en Ca⁺⁺ de 3 moles/litre.

A t=0, 0,1 g de matière sèche interagissant avec le calcium de l'eau est introduit.

Dans cet exemple, le carbonate de sodium seul est introduit.

### EXEMPLES 2 ET 3

Même principe qu'à l'exemple comparatif 1, du Tixolex 25 ® est ajouté au carbonate de sodium avec les rapports massiques suivants:
Tixolex 25 ® / carbonate égal à 75/25 (exemple2),
Tixolex 25 ® / carbonate égal à 25/75 (exemple3).

Le tableau I rassemble les résultats.

Dans ce tableau, les concentrations sont exprimées en mole par litre.

**TABLEAU I**

| **EXEMPLES** | **[Ca**^{**++**}**]**_{**t=0**} | **[Ca**^{**++**}**]**_{**t=100ms**} | **[Ca**^{**++**}**]**_{**t=300ms**} |
|---|---|---|---|
| 1 | 3 | 0,25 | 0,1 |
| 2 | 3 | 1,5 | 0,8 |
| 3 | 3 | 0,1 | 0,05 |

### EXEMPLES 4 ET 5

Deux formules détergentes pour lave-vaisselle ont été testées.

### Synthèse des cogranulés

Le système de granulation est constitué d'une assiette plate de diamètre 800 mm et de profondeur de 100 mm. Lors de la granulation, la vitesse de rotation est de l'ordre de 35 tr/mm et l'inclinaison de l'axe de rotation par rapport à l'horizontal est de l'ordre de 55°. L'assiette à granuler est alimentée en continu à un débit de 21,4 kg/h par une poudre constituée de fines particules de carbonate de sodium dont les caractéristiques principales sont les suivantes :
- titre en alcalinité: 99,61 %
- teneur en eau (en poids) = 0,12 %
- densité de remplissage non tassée = 0,56g/cm3
- diamètre médian = 95 microns
- taux d'insolubles = 58 mg/kg

Sur cette poudre amenée en rotation dans l'assiette à granuler, est pulvérisée à l'aide d'air à 80° C une solution de silicate de sodium à un débit de 13,4 l/h à une température de 80°C par l'intermédiaire d'une buse bi-fluide située à une distance de 20 cm du fond du drageoir. Le taux de matière active et le rapport molaire SiO₂/Na₂O de la solution pulvérisée est respectivement 43 % (en poids) et 2.

Le temps de séjour moyen d'une particule dans l'assiette est d'environ 10 à 15 minutes. La température des particules en sortie d'assiette est la température ambiante.

Les granulés en sortie d'assiette sont introduits dans un tube tournant à parois lisses de diamètre 500 mm, de longueur 1300mm et présentant une inclinaison de l'ordre de 5 %. Le diaphragme de sortie est ajusté de telle façon que le temps de séjour moyen d'une particule soit d'environ 40 mn. La vitesse de rotation du tambour (18 tr/mn) est choisie de façon à avoir un lit roulant de particules, ce qui favorise la densification de ces dernières.

Les granulés ainsi obtenus sont séchés dans un lit fluidisé à une température de l'ordre de 80° C (température de l'air de fluidisation égale à 85°-90° C) pendant 10 à 15 mn.
Le produit ainsi séché présente les caractéristiques suivantes:
- teneur en carbonate (en poids) = 65 %
- teneur en silicate (en poids) = 21 % ± 0,5 %
- teneur en eau (en poids) = 13,5 %
- densité de remplissage non tassée = 0,90 g/cm3
- % en poids de refus à 1 mm = 10,8 %
- diamètre médian = 0,73 mm
- % en poids de passant à 0,2 mm = 6 %
- 90 % (en poids) du produit se dissout en 50 s (solution aqueuse à 35 g/l à 20°C),
- 95 % (en poids) du produit se dissout en 65 s (solution aqueuse à 35 g/l à 20°C),
- blancheur L = 96,3
- résistance à l'attrition : 7 %,

Les granulés présentent une excellente tenue au stockage.

### Préparation des formules détergentes

Les cogranulés synthétisés sont introduits dans un Lodige M5G ® à des additifs afin d'obtenir des compositions pour lave-vaisselle.

Les compositions figurent au tableau II.

Ces compositions sont testées dans un lave-vaiselle ménager MIELE ® dont l'adoucisseur d'eau n'est pas régénéré; de ce fait il délivre une eau calcaire présentant une dureté totale de 30° TH français.

Avec chaque composition utilisée à 3 g / litre d'eau, on procède à 10 lavages cumulés de plaques de verre sodo-calcique, au départ parfaitement propres.

Les plaques sont ensuite soumises à une mesure photométrique à l'aide d'un appareil GARDNER.

On mesure la quantité totale de lumière L renvoyée par l'échantillon (système de mesure Lab).

**TABLEAU II**

| EXEMPLES | 4 | 5 |
|---|---|---|
| cogranulés | 54% | 49% |
| Tixolex 25 ® | 5% | 10% |
| citrate de sodium | 25% | 25% |
| perborate monohydraté | 11% | 11% |
| TAED | 2% | 2% |
| enzymes | 1% | 1% |
| surfactants | 2% | 2% |
| L | 55 | 20 |

Une composition sans Tixolex a également été testée (59% de cogranulés, reste identique aux formulations des exemples 4 et 5), le L obtenu est de 63.

### EXEMPLES COMPARATIFS 6, 7, 8 ET 9

Des formules détergentes pour lave-linge ont été testées. Leurs compositions figurent au tableau III.

Dans le cas où la formule détergente comprend des cogranulés, ces cogranulés sont ceux décrits aux exemples 4 et 5 et sont introduits par mélange à sec aux additifs afin d'obtenir les compositions pour lave-linge.

Le silicate de sodium indiqué dans le tableau III est de rapport molaire SiO₂/Na₂O de 2 et d'extrait sec 80%.

### Test de performace d'antiincrustation

Ce test est réalisé dans une machine à tambour SCHULTESS SUPER 6 DE LUXE ®.

Les conditions des essais sont les suivantes:
- cycle utilisé: 60°C
- durée totale du cycle = 65 minutes ; pas de prélavage
- nombre de cycles : 25 lavages cumulés
- dureté de l'eau : 21,2 degrés hydrotimétriques français
- tissu test utilisé : bande témoin répondant exactement aux spécifications développées dans la norme NFT 73.600
- charge de linge: 3 kg de serviettes éponges 100 % coton
- doses de lessive: 5 g/l

On sèche les éprouvettes ayant subi 25 lavages : on les pése et les calcine à 900°C.

On mesure le % de poids de cendres par rapport au poids des éprouvettes de départ (="Incrustations" dans le tableau III).

### EXEMPLE 10

Même principe que dans les exemples comparatifs 6, 7, 8 et 9, du Tixolex 25 est ajouté à la formulation de l'exemple comparatif 9 (voir composition dans le tableau III).

Les résultats du test de ces 5 derniers exemples sont rassemblés dans le tableau III.

## Revendications

1. Composition détergente sans phosphate ni zeolithe comprenant au moins un silico-aluminate amorphe de métal alcalin, du carbonate de métal alcalin, de préférence le métal alcalin est le sodium, et au moins un inhibiteur de la croissance cristalline du carbonate de calcium, caractérisée en ce que le silico-aluminate amorphe de métal alcalin a pour formule générale (1) : x M₂O, y Al₂O₃, z SiO₂, w H₂O, formule dans laquelle M représente un métal alcalin, de préférence le sodium, x est compris entre 0,8 et 1,2, y est égal à 1, z est compris entre 8 et 15 et w est compris entre 0,3 et 9, et en ce qu'elle comprend de 2 à 10% en poids de silico-aluminate amorphe de métal alcalin comme capteur des précipités calciques, de 10 à 30% en poids de carbonate de métal alcalin comme agent principal d'élimination du calcium ionique, et de 3 à 15% en poids d'inhibiteur de la croissance cristalline du carbonate de calcium.

2. Composition selon la revendication 1, caractérisée en ce qu'elle comprend de 2 à 10% de silico-aluminate amorphe de métal alcalin, de 15 à 25% de carbonate de métal alcalin et de 3 à 6% d'inhibiteur de la croissance cristalline du carbonate de calcium.

3. Composition selon la revendication 1 ou 2, caractérisée en ce que le silico-aluminate amorphe de métal alcalin a une capacité d'échange de calcium supérieure ou égale à 50 mg de CaCO₃/g de silico-aluminate anhydre et/ou a un pouvoir absorbant supérieur à 100 ml/100g, de préférence supérieur à 150 ml/100g.

4. Composition selon l'une quelconque des revendications 1 à 3, caractérisée en ce que l'inhibiteur de la croissance cristalline du carbonate de calcium est choisi parmi les acides citrique, tartrique et phosphonique et leurs sels, les acides polyacryliques, de préférence de poids moléculaires compris entre 2000 et 10000, et leurs sels, les acides copolymères acryliques-maléiques ou -vinyliques, de préférence de poids moléculaires compris entre 50000 et 70000, et leurs sels, les acides polyaspartiques et leurs sels, les biopolymères polyimides présentant une densité de charge COO⁻ pouvant aller de 0 à 5.10⁻⁴ mole/g de polymère et susceptibles d'acquérir par hydrolyse dans le bain lessiviel une densité de charge COO⁻ au moins égale à 10⁻³ mole/g de polymère, seuls ou en mélange.

5. Composition selon l'une quelconque des revendications 1 à 4, caractérisée en ce qu'elle comprend du silicate de métal alcalin, de préférence du silicate de sodium.

6. Composition selon la revendication 5, caractérisée en ce que le carbonate de métal alcalin et le silicate de métal alcalin sont sous forme de cogranulés sphériques à base de silicate hydraté de métal alcalin et de carbonate de métal alcalin.

7. Composition selon l'une quelconque des revendications 1 à 6, caractérisée en ce qu'elle comprend également au moins un agent tensio-actif en quantité pouvant aller de 8 à 30% en poids.

## Patentansprüche

1. Detergens -Zusammensetzung, sowohl ohne Phosphat als auch ohne Zeolith, umfassend mindestens ein amorphes Silico-Aluminat eines Alkalimetalls, Alkalimetallcarbonat, wobei das Alkalimetall vorzugsweise Natrium ist, und mindestens einen Inhibitor für das kristalline Wachstum des Calciumcarbonats, dadurch gekennzeichnet, daß das amorphe Silico-Aluminat eines Alkalimetalls die allgemeine Formel (1)
x M₂O, y Al₂O₃, z SiO₂, w H₂O
besitzt, worin M ein Alkalimetall ist, vorzugsweise Natrium, x zwischen 0,8 und 1,2 liegt, y gleich 1 ist, z zwischen 8 und 15 und w zwischen 0,3 und 9 liegen, und dadurch, daß sie 2 Gew.-% bis 10 Gew.-% amorphes Silico-Aluminat eines Alkalimetalls als Aufnehmer für die calciumhaltigen Niederschläge, 10 Gew.-% bis 30 Gew.-% Alkalimetallcarbonat als hauptsächliches Mittel zur Entfernung des ionischen Calciums und 3 Gew.-% bis 15 Gew.-% eines Inhibitors für das kristalline Wachstum des Calciumcarbonats umfaßt.

2. Zusammensetzung nach Anspruch 1, dadurch gekennzeichnet, daß sie 2 Gew.-% bis 10 Gew.-% amorphes Silico-Aluminat eines Alkalimetalls, 15 Gew.-% bis 25 Gew.-% Alkalimetallcarbonat und 3 Gew.-% bis 6 Gew.-% eines Inhibitors für das kristalline Wachstum des Calciumcarbonats umfaßt.

3. Zusammensetzung nach Anspruch 1 oder 2, dadurch gekennzeichnet, daß das amorphe Silico-Aluminat des Alkalimetalls eine Austauschkapazität für Calcium von höher oder gleich 50 mg CaCO₃/g wasserfreies Silico-Aluminat und/oder eine Absorptionsfähigkeit von höher als 100 ml/100 g, vorzugsweise höher als 150 ml/100 g besitzt.

4. Zusammensetzung nach irgendeinem der Ansprüche 1 bis 3, dadurch gekennzeichnet, daß der Inhibitor für das kristalline Wachstum des Calciumcarbonats unter Citronensäure, Weinsäure und Phosphonsäure und ihren Salzen, Polyacrylsäuren, vorzugsweise mit Molekulargewichten zwischen 2000 und 10000, und ihren Salzen, den acrylisch-maleinischen oder -vinylischen Copolymer-Säuren, vorzugsweise mit Molekulargewichten zwischen 50000 und 70000, und ihren Salzen, den Polyasparaginsäuren und ihren Salzen und den Polyimid-Biopolymeren mit einer Ladedichte COO⁻ von 0 bis 5.10⁻⁴ Mol/g Polymer, die fähig sind, durch Hydrolyse im Waschbad eine Ladedichte COO⁻ von mindestens gleich 10⁻³ Mol/g Polymer allein oder in Mischung anzunehmen, ausgewählt wird.

5. Zusammensetzung nach irgendeinem der Ansprüche 1 bis 4, dadurch gekennzeichnet, daß sie Alkalimetallsilicat, vorzugsweise Natriumsilicat umfaßt.

6. Zusammensetzung nach Anspruch 5, dadurch gekennzeichnet, daß das Alkalimetallcarbonat und das Alkalimetallsilicat in Form von sphärischen Co-Granulaten auf der Basis von hydratisiertem Alkalimetallsilicat und Alkalimetallcarbonat vorliegen.

7. Zusammensetzung nach irgendeinem der Ansprüche 1 bis 6, dadurch gekennzeichnet, daß sie ebenfalls mindestens ein oberflächenaktives Mittel in einer Menge von 8 Gew.-% bis 30 Gew.-% umfaßt.

## Claims

1. Detergent composition without phosphate or zeolite, comprising at least one amorphous alkali metal silicoaluminate, alkali metal carbonate - the alkali metal is preferably sodium - and at least one inhibitor of the crystal growth of calcium carbonate, characterized in that the amorphous alkali metal silicoaluminate has the general formula (1): xM₂O·yAl₂O₃·zSiO₂·wH₂O, in which formula M denotes an alkali metal, preferably sodium, x is between 0.8 and 1.2, y is equal to 1, z is between 8 and 15 and w is between 0.3 and 9, and in that it comprises from 2 to 10 % by weight of amorphous alkali metal silicoaluminate as scavenger for calcium precipitates, from 10 to 30 % by weight of alkali metal carbonate as main agent for removing ionic calcium and from 3 to 15 % by weight of inhibitor of the crystal growth of calcium carbonate.

2. Composition according to Claim 1, characterized in that it comprises from 2 to 10 % of amorphous alkali metal silicoaluminate, from 15 to 25 % of alkali metal carbonate and from 3 to 6 % of inhibitor of the crystal growth of calcium carbonate.

3. Composition according to Claim 1 or 2, characterized in that the amorphous alkali metal silicoaluminate has a calcium exchange capacity higher than or equal to 50 mg of CaCO₃/g of anhydrous silicoaluminate and/or has an absorbency higher than 100 ml/100 g, preferably higher than 150 ml/100 g.

4. Composition according to any one of Claims 1 to 3, characterized in that the inhibitor of the crystal growth of calcium carbonate is chosen from citric, tartaric and phosphonic acids and their salts, polyacrylic acids, preferably of molecular weights of between 2000 and 10000, and their salts, acrylic-maleic or -vinyl copolymer acids, preferably of molecular weights of between 50000 and 70000, and their salts, polyaspartic acids and their salts, polyimide biopolymers exhibiting a COO⁻ charge density which can range from 0 to 5×10⁻⁴ mol/g of polymer and capable of acquiring a COO⁻ charge density of at least 10⁻³ mol/g of polymer by hydrolysis in the washing aid bath, by themselves or as a mixture.

5. Composition according to any one of Claims 1 to 4, characterized in that it comprises alkali metal silicate, preferably sodium silicate.

6. Composition according to Claim 5, characterized in that the alkali metal carbonate and the alkali metal silicate are in the form of spherical cogranulates based on alkali metal silicate hydrate and alkali metal carbonate.

7. Composition according to any one of Claims 1 to 6, characterized in that it also comprises at least one surface-active agent in a quantity which may range from 8 to 30 % by weight.
